# EUROPÄISCHE PATENTSCHRIFT

(11) **EP 3 475 008 B1**
(45) Veröffentlichungstag und Bekanntmachung des Hinweises auf die Patenterteilung: **04.03.2026**
(21) Anmeldenummer: 17735010.5
(22) Anmeldetag: 14.06.2017
(51) Int. Cl.: B21D 35/00, B21D 3/10, B21D 3/14, B21D 5/01, B21D 5/10, B21D 37/14

(54) **VORRICHTUNG ZUM KALIBRIEREN UND RICHTEN VON HOHLEN BAUTEILEN SOWIE VERFAHREN MIT EINER DERARTIGEN VORRICHTUNG**
DEVICE FOR CALIBRATING AND STRAIGHTENING HOLLOW COMPONENTS AND METHOD WITH SUCH A DEVICE
DISPOSITIF POUR CALIBRER ET DRESSER DES PIÈCES CREUSES ET PROCÉDÉ À METTRE EN OEUVRE AVEC UN DISPOSITIF DE CE TYPE

(30) Priorität: 22.06.2016 DE 102016007546
(43) Veröffentlichungstag der Anmeldung: 01.05.2019
(73) Patentinhaber: Theodor Gräbener GmbH & Co. KG, 57250 Netphen-Werthenbach (DE)
(72) Erfinder: KAPP, Dieter, 57234 Wilnsdorf (DE)
(74) Vertreter: advotec.
(86) Internationale Anmeldenummer: PCT/EP2017/064507
(87) Internationale Veröffentlichungsnummer: WO 2017/220393

(56) Entgegenhaltungen:
- EP-A1- 0 694 348
- DE-A1- 102008 027 807
- DE-A1- 2 739 962
- JP-A- 2005 324 255
- JP-A- H11 156 440

## Beschreibung

Die Erfindung betrifft eine Vorrichtung zum Kalibrieren und Richten von hohlen Bauteilen, vorzugsweise geschweißten Rohren, wobei die Vorrichtung aus einem Rahmen mit zwei Seitenständern, einer Untertraverse und einer Obertraverse gebildet ist, wobei ein Stößel vorgesehen ist, der mittels einer sich an der Obertraverse abstützenden druckmittelbeaufschlagbaren Zylinderanordnung in Richtung der Untertraverse und zurück verfahrbar ausgebildet ist, und wobei zwischen der Untertraverse und dem Stößel ein Kalibrier- und Richtwerkzeug vorgesehen ist, sowie ein Verfahren mit einer derartigen Vorrichtung.

Derartige Vorrichtungen, die auch als Kalibrier- und Richtpressen bezeichnet werden, sind hinlänglich bekannt. Nachteilig bei diesen Vorrichtungen und Pressen ist, dass diese lediglich für einen einzelnen Anwendungsfall, hier Kalibrieren und Richten von hohlen Bauteilen, verwendet werden können.

Aus der EP 0 694 348 A1, die die Basis für den Oberbegriff des Anspruchs 1 bildet, geht ein Arbeitsverfahren und eine Presse zum Herstellen von Großrohren aus Blechtafeln hervor, mit dem bzw. der die Arbeitsschritte Anbiegen, Einformen, Kalibrieren und Richten nacheinander nach Austausch der notwendigen Werkzeuge erfolgen kann.

Der Erfindung liegt die Aufgabe zugrunde, eine Vorrichtung der angegebenen Gattung zu schaffen, deren Aufgabenbereich erweitert ist, wobei eine Erhöhung der Effizienz durch eine wesentlich bessere Nutzung der verfügbaren Produktionskapazitäten erreicht wird.

Diese Aufgabe wird erfindungsgemäß durch eine Vorrichtung mit den Merkmalen des Patentanspruchs 1 sowie durch ein Verfahren mit den Verfahrensschritten gemäß dem Patentanspruch 12 gelöst. Zweckmäßige Weiterbildungen der Erfindung sind in den Unteransprüchen gekennzeichnet.

Bei der erfindungsgemäßen Vorrichtung ist das Kalibrier- und Richtwerkzeug auswechselbar an der Untertraverse und dem Stößel angeordnet und gegen ein Anbiegewerkzeug zum Anbiegen der seitlichen Enden von Blechen zur Herstellung von Rohren austauschbar. Dabei ist das Anbiegewerkzeug aus einem Unterwerkzeug je seitlichem Ende des jeweils anzubiegenden Bleches und mindestens einem Oberwerkzeug zum gleichzeitigen taktweisen Anbiegen beider seitlichen Enden des Bleches gebildet. Durch die Möglichkeit, verschiedenartige Werkzeuge für unterschiedliche Aufgabenbereiche in der Vorrichtung aufzunehmen, entfällt die zusätzliche Investition für eine zusätzliche Anlage, wie z.B. eine Anbiegepresse. Das gleichzeitige taktweise Anbiegen der beiden seitlichen Enden des Bleches ermöglicht eine schnellere und kostenreduzierte Herstellung von angebogenen Blechen.

Das Kalibrier- und Richtwerkzeug sowie das Anbiegewerkzeug kann jeweils aus einer Park- und Wechselposition außerhalb des Rahmens der Vorrichtung in eine Arbeitsposition innerhalb des Rahmens der Vorrichtung und zurück verfahrbar sein. Die Park- und Wechselposition für die Werkzeuge außerhalb der Vorrichtung ermöglicht ein Einrichten des je weils nicht benötigten Werkzeugs während dessen die Vorrichtung mit dem anderen Werkzeug in Einsatz ist.

Die Park- und Wechselposition des Kalibrier- und Richtwerkzeugs kann seitlich neben einem der beiden Seitenständer des Rahmens und die Park- und Wechselposition des Anbiegewerkzeugs kann seitlich neben dem anderen Seitenständer des Rahmens vorgesehen sein, wobei in jedem der beiden Seitenständer dieselben durchdringende Ausnehmungen zum Verfahren des Kalibrier- und Richtwerkzeugs sowie des Anbiegewerkzeugs aus den jeweiligen Park- und Wechselpositionen in die zentrale Arbeitsposition eingeformt sein können. Diese Anordnung sorgt für einen relativ einfachen und schnellen Werkzeugwechsel, da für das Wechseln der Werkzeuge bzw. das Verfahren derselben lediglich eine lineare Bewegung erforderlich ist, wodurch aufwendige Konstruktionen und damit verbundene hohe Kosten weitestgehend vermieden werden.

Das Kalibrier- und Richtwerkzeug sowie das Anbiegewerkzeug können von dem Stößel formschlüssig aufnehmbar sein, wobei druckmittelbeaufschlagbare Spannmittel an bzw. in dem Stößel das Kalibrier- und Richtwerkzeug sowie das Anbiegewerkzeug festspannen können. Die formschlüssige Aufnahme der Werkzeuge in Verbindung mit dem Festspannen derselben sorgt für einen sicheren und festen Halt der Werkzeuge an dem Stößel.

Der Vorrichtung kann eine Zuführeinrichtung für das zu kalibrierende und zu richtende Rohr sowie das anzubiegende Blech und eine Abführeinrichtung für das kalibrierte und gerichtete Rohr sowie das angebogene Blech zugeordnet sein. Die Zuführeinrichtung und die Abführeinrichtung sorgen zum einen für die Zuführung und Abführung der relativ großen Rohre und Bleche zu den Werkzeugen hin und zum anderen für ein Durchtakten bzw. kontinuierliches Durchfördern der Werkstücke durch die Werkzeuge hindurch.

Die Zuführeinrichtung kann aus einem Einlauf-Rollengang und die Abführeinrichtung kann aus einem Auslauf-Rollengang gebildet sein, wobei der Einlauf-Rollengang und der Auslauf-Rollengang absenkbar bzw. anhebbar ausgebildet sein können. Durch das Absenken der Rollengänge liegen insbesondere die Bleche während des Umformvorgangs frei in dem Umformwerkzeug bzw. Anbiegewerkzeug.

In Förderrichtung vor und hinter dem Kalibrier- und Richtwerkzeug kann die Vorrichtung zentral angeordnete Prismenauflagen für das jeweilige Rohr aufweisen, die jeweils über mindestens einen druckmittelbeaufschlagbaren Zylinder in vertikaler Richtung verfahrbar sein können. Die Prismenauflagen gewährleisten das eigentliche Richten der Rohre.

Im Bereich des Einlauf-Rollenganges und/oder des Auslauf-Rollenganges kann eine zentral angeordnete Dreheinrichtung zum Drehen des jeweiligen Rohres und/oder zum seitlichen Positionieren des jeweiligen Bleches beim Anbiegen vorgesehen sein. Mit der Dreheinrichtung kann das jeweilige Rohr nach dem Absenken der Rollengänge sehr einfach in die korrekte Position zum Richten gedreht werden bzw. das jeweilige Blech sehr einfach seitlich positioniert werden. Weiterhin kann zur mittigen Ausrichtung des jeweiligen Bleches eine Zentriereinrichtung vorgesehen sein.

Die Dreheinrichtung kann aus mehreren zwischen parallelen Rollen des Einlauf-Rollenganges und/oder des Auslauf-Rollenganges angeordneten, quer zu den Rollen des Einlauf-Rollenganges und/oder des Auslauf-Rollenganges verlaufenden Rollenpaaren bestehen, die motorisch angetrieben sein können. Die motorisch angetriebenen Rollenpaare ermöglichen eine exakte Positionierung des Rohres zum Richten.

Bei dem erfindungsgemäßen Verfahren zum Kalibrieren und Richten von hohlen Bauteilen, vorzugsweise geschweißten Rohren sowie zum Anbiegen von seitlichen Enden von Blechen zur Herstellung von Rohren mit einer Vorrichtung dafür wird zum Kalibrieren und Richten eines Rohres oder mehrerer Rohre das Kalibrier- und Richtwerkzeug aus dessen Park- und Wechselposition in die Arbeitsposition verfahren, wobei anschließend der Stößel der Vorrichtung zu dem Kalibrier- und Richtwerkzeug hin verfahren und das Kalibrier- und Richtwerkzeug von dem Stößel formschlüssig aufgenommen und an demselben befestigt wird. Das jeweilige Rohr wird danach mittels des Einlauf-Rollenganges dem Kalibrier- und Richtwerkzeug zugeführt und in dem Kalibrier- und Richtwerkzeug schrittweise entsprechend des Maßes des Kalibrier- und Richtwerkzeugs kalibriert. Nach Beendigung jeden einzelnen Schrittes beim Kalibrieren erfolgt ggf. ein Richten des Rohres, wobei die Dreheinrichtung das jeweilige Rohr nach dem Absenken des Einlauf-Rollenganges und/oder des Auslauf-Rollenganges in die korrekt zu richtende Position dreht und bei Erreichen der korrekten Position die Prismenauflagen gegen das Rohr verfahren werden, wobei durch die gegen das Rohr wirkende Kraft das Richten erfolgt. Im Anschluss an die vollständige Kalibrierung und dem vollständigen Richten des Rohres wird dieses über den Auslauf-Rollengang von dem Kalibrier- und Richtwerkzeug weggefördert. Nach Abschluss der Kalibrierung und dem Richten eines einzelnen Rohres oder mehrerer Rohre wird das Kalibrier- und Richtwerkzeug von dem Stößel der Vorrichtung gelöst und aus der Arbeitsposition in dessen Park- und Wechselposition verfahren.

Zum Anbiegen der seitlichen Enden von Blechen zur Herstellung von Rohren wird das Anbiegewerkzeug aus dessen Park- und Wechselposition in die Arbeitsposition verfahren, wobei anschließend der Stößel zu dem Anbiegewerkzeug hin verfahren wird und das Anbiegewerkzeug von dem Stößel der Vorrichtung form- und kraftschlüssig aufgenommen wird. Das jeweilige Blech wird danach mittels der Zentriereinrichtung und/oder der Dreheinrichtung ausgerichtet und mittels des Einlauf-Rollenganges dem Anbiegewerkzeug zugeführt, anschließend gespannt und gleichzeitig die längsseitigen Kanten des Bleches im Durchtaktverfahren oder kontinuierlichen Verfahren parallel beidseitig angebogen, wobei während des Anbiegens mindestens der Einlauf-Rollengang abgesenkt ist. Beim Weitertakten bzw. -fördern des Bleches wird der Rollengang wieder angehoben, das Anbiegewerkzeug geöffnet und das Blech entspannt, wobei nach dem Verfahren des Bleches um das vorgegebene Schrittmaß der nächste Anbiegeschritt erfolgt. Im Anschluss an das vollständige Anbiegen des Bleches wird dieses über den Auslauf-Rollengang von dem Anbiegewerkzeug weggefördert. Nach Abschluss des Anbiegens eines einzelnen Bleches oder mehrerer Bleche wird das Anbiegewerkzeug von dem Stößel der Vorrichtung gelöst und aus der Arbeitsposition in dessen Park- und Wechselposition verfahren.

Nachfolgend wird anhand der Zeichnung eine bevorzugte Ausführungsform der erfindungsgemäßen Vorrichtung sowie das erfindungsgemäße Verfahren näher erläutert.

Es zeigen
- **Fig. 1**: in perspektivischer Darstellung eine Vorrichtung mit Einlauf-Rollengang und Auslauf-Rollengang sowie sich in Park- und Wechselposition befindlichem Kalibrier- und Richtwerkzeug sowie Anbiegewerkzeug,
- **Fig. 2**: eine Vorderansicht der Vorrichtung mit sich in Arbeitsposition befindlichem Kalibrier- und Richtwerkzeug und sich in Park- und Wechselposition befindlichem Anbiegewerkzeug,
- **Fig. 3**: eine Vorderansicht der Vorrichtung mit sich in Arbeitsposition befindlichem Anbiegewerkzeug und sich in Park- und Wechselposition befindlichem Kalibrier- und Richtwerkzeug,
- **Fig. 4**: eine perspektivische Darstellung der Vorrichtung mit sich in Arbeitsposition befindlichem Kalibrier- und Richtwerkzeug mit einem in demselben aufgenommenen Rohr und sich in Park- und Wechselposition befindlichem Anbiegewerkzeug und
- **Fig. 5**: eine perspektivische Darstellung der Vorrichtung mit sich in Arbeitsposition befindlichem Anbiegewerkzeug mit einem von demselben aufgenommenen Blech und sich in Park- und Wechselposition befindlichem Kalibrier- und Richtwerkzeug.

Die in **Fig. 1** bis **5** dargestellte Vorrichtung 1 ist einerseits zum Kalibrieren und Richten von hohlen Bauteilen, vorzugsweise geschweißten Rohren 2 sowie zum Anbiegen von seitlichen Enden 3 von Blechen 4 zur Herstellung von Rohren 2 vorgesehen und ist im Wesentlichen aus einem Rahmen 5 mit zwei Seitenständern 6, 7 einer Untertraverse 8 und einer Obertraverse 9 gebildet, wobei die beiden Seitenständer 6, 7 jeweils an die seitlichen Enden der Untertraverse 8 und der Obertraverse 9 angeflanscht und mittels einer Schraubenverbindung befestigt sind.

An der feststehenden Obertraverse 9 ist ein vertikal in Richtung der Untertraverse 8 und zurück verfahrbarer Stößel 10 gelagert, der zur Aufnahme von auswechselbaren Umformwerkzeugen 11 vorgesehen ist. Zum Verfahren des Stößels 10 ist zwischen der Obertraverse 9 und dem Stößel 10 eine druckmittelbeaufschlagbare Zylinderanordnung 12 angeordnet. Bei dem in **Fig. 1** bis **5** dargestellten Ausführungsbeispiel der Vorrichtung 1 ist eine Zylinderanordnung 12 mit beispielsweise vier Zylindern 12 dargestellt, die für ein geregeltes Fahren, Zuhalten, Pressen und Öffnen der Umformwerkzeuge 11 sorgen, wobei das verwendete Druckmittel vorzugsweise Hydrauliköl ist. Bei den Umformwerkzeugen 11 handelt es sich zum einen um ein Kalibrier- und Richtwerkzeug 11a für die Rohre 2 und zum anderen um ein Anbiegewerkzeug 11b für die seitlichen Enden 3 der Bleche 4.

Die beiden Umformwerkzeuge 11 sind jeweils bei Nichtgebrauch bzw. zum Einrichten derselben außerhalb des Rahmens 5 der Vorrichtung 1 in einer Park- und Wechselposition gelagert. Aus diesen Park- und Wechselpositionen sind die Umformwerkzeuge 11 in ihre Arbeitsposition und zurück verfahrbar, wobei in der Arbeitsposition die Umformwerkzeuge 11 von dem Stößel 10 nach dem Herabfahren desselben formschlüssig aufgenommen werden. Zur dauerhaften Befestigung der Umformwerkzeuge 11 an dem Stößel 10 während des Umformens weist der Stößel 10 druckmittelbeaufschlagbare Spannmittel auf, wobei auch hier das verwendete Druckmittel vorzugsweise Hydrauliköl ist.

Die Park- und Wechselposition des Kalibrier- und Richtwerkzeugs 11a ist seitlich neben einem der beiden Seitenständer 6, 7 des Rahmens 5 und die Park- und Wechselposition des Anbiegewerkzeugs 11b ist seitlich neben dem anderen Seitenständer 7, 6 vorgesehen, so dass die relativ kurzen Wege relativ kurze Wechselzeiten für die Umformwerkzeuge 11 ermöglichen. Dazu sind in jedem der beiden Seitenständer 6, 7 dieselben durchdringende Ausnehmungen 13 zum Verfahren der Umformwerkzeuge 11 aus den jeweiligen Park- und Wechselpositionen in die zentrale Arbeitsposition und zurück eingeformt.

Die für die Kalibrierung der Rohre 2 notwendigen Werkzeuge des Kalibrier- und Richtwerkzeugs 11a bestehen aus einem Grundwerkzeug (mehrere Größen für unterschiedliche Durchmesserbereiche) und verschiedenen Schalen für unterschiedliche Durchmesser.

Das für das Anbiegen der Bleche 4 zur Herstellung von Rohren 2 notwendige Anbiegewerkzeug 11b besteht aus einem Oberwerkzeug und einem Unterwerkzeug. Je Rohrdurchmesser des später herzustellenden Rohres 2 ist je seitlichem Ende 3 des Bleches 4 ein Unterwerkzeug und mindestens ein Oberwerkzeug vorgesehen. Zur Reduzierung der Anzahl der Werkzeuge für gleiche Rohrdurchmesser mit unterschiedlichen Blechdicken können die Werkzeuge zur Anpassung an die unterschiedlichen Blechdicken verschiebbar ausgeführt sein. Das zu biegende Blech 4 wird während der Umformung in das Oberwerkzeug gedrückt und erhält dadurch die erforderliche Kontur.

Zum Zuführen der für die Umformung vorgesehenen Rohre 2 und Bleche 4 ist der Vorrichtung 1 eine Zuführeinrichtung 14 zugeordnet, wobei zum Abführen der umgeformten Rohre 2 und Bleche 4 eine Abführeinrichtung 15 vorgesehen ist. Dabei ist die Zuführeinrichtung 14 aus einem Einlauf-Rollengang 16 und die Abführeinrichtung 15 aus einem Auslauf-Rollengang 17 gebildet. Beide Rollengänge 16, 17 sind absenkbar bzw. anhebbar ausgebildet, damit insbesondere die Bleche 4 während des Umformvorgangs frei in dem Umformwerkzeug 11 liegen.

Zum schrittweisen Richten der schrittweise kalibrierten Rohre 2 weist die Vorrichtung 1 in Förderrichtung vor und hinter dem Kalibrier- und Richtwerkzeug 11a zentral angeordnete Prismenauflagen 18 für das jeweilige Rohr 2 auf, die jeweils über mindestens einen druckmittelbeaufschlagbaren Zylinder in vertikaler Richtung verfahrbar sind. Auch hier ist das verwendete Druckmittel ebenfalls vorzugsweise Hydrauliköl.

Im Bereich des Einlauf-Rollenganges 16 und/oder des Auslauf-Rollenganges 17 ist eine zentral angeordnete Dreheinrichtung 19 zum Drehen des jeweiligen Rohres 2 sowie zum seitlichen Postieren des jeweiligen Bleches 4 beim Anbiegen vorgesehen, die aus mehreren zwischen parallelen Rollen 20 des Einlauf-Rollenganges 16 und/oder des Auslauf-Rollenganges 17 angeordneten, quer zu den Rollen 20 des Einlauf-Rollenganges 16 und/oder des Auslauf-Rollenganges 17 verlaufenden Rollenpaaren 21 bestehen, die motorisch angetrieben sind. Wie bereits erwähnt, ermöglicht die Dreheinrichtung 19 zum einen nach dem Absenken der Rollengänge 16, 17 sehr einfach ein Drehen des jeweiligen Rohres 2 in die korrekte Richtposition, wobei die motorisch angetriebenen Rollenpaare 21 eine exakte automatische Positionierung des Rohres 2 zum Richten gewährleistet. Zum anderen ermöglicht die Dreheinrichtung 19 sehr einfach eine seitliche Positionierung des jeweiligen Bleches 4 vor dem Anbiegen der seitlichen Enden 3 desselben.

Nachfolgend wird noch das Verfahren zum Kalibrieren und Richten von hohlen Bauteilen, vorzugsweise geschweißten Rohren 2 sowie zum Anbiegen von seitlichen Enden 3 von Blechen 4 zur Herstellung von Rohren 2 erläutert.

Zum Kalibrieren und Richten eines Rohres 2 oder mehrerer Rohre 2 wird das Kalibrier- und Richtwerkzeug 11a aus dessen Park- und Wechselposition außerhalb des Rahmens 5 der Vorrichtung 1 in die Arbeitsposition innerhalb des Rahmens 5 der Vorrichtung 1 verfahren. Anschließend wird der Stößel 10 der Vorrichtung 1 zu dem Kalibrier- und Richtwerkzeug 11a hin verfahren und das Kalibrier- und Richtwerkzeug 11a von dem Stößel 10 formschlüssig aufgenommen und an demselben befestigt. Das jeweilige Rohr 2 wird danach mittels des Einlauf-Rollenganges 16 dem Kalibrier- und Richtwerkzeug 11a zugeführt und in dem Kalibrier- und Richtwerkzeug 11a schrittweise entsprechend des Maßes des Kalibrier- und Richtwerkzeug 11a kalibriert. Nach Beendigung jedes einzelnen Schrittes beim Kalibrieren erfolgt ggf. ein Richten des Rohres 2, wobei die Dreheinrichtung 19 das jeweilige Rohr 2 nach dem Absenken des Einlauf-Rollenganges 16 und/oder des Auslauf-Rollenganges 17 in die korrekt zu richtende Position dreht und bei Erreichen der korrekten Position die Prismenauflagen 18 gegen das Rohr 2 verfahren werden, wobei durch die gegen das Rohr 2 wirkende Kraft das Richten erfolgt. Im Anschluss an die vollständige Kalibrierung und das vollständige Richten des Rohres 2 wird dieses über den Auslauf-Rollengang 17 von dem Kalibrier- und Richtwerkzeug 11a weggefördert. Nach Abschluss der Kalibrierung und dem Richten eines einzelnen Rohres 2 oder mehrerer Rohre 2 wird das Kalibrier- und Richtwerkzeug 11a von dem Stößel 10 der Vorrichtung 1 gelöst und aus der Arbeitsposition innerhalb des Rahmens 5 der Vorrichtung 1 in dessen Park- und Wechselposition außerhalb des Rahmens 5 der Vorrichtung verfahren.

Zum Anbiegen der seitlichen Enden 3 von Blechen 4 zur Herstellung von Rohren 2 wird das Anbiegewerkzeug 11b aus dessen Park- und Wechselposition außerhalb des Rahmens 5 der Vorrichtung 1 in die Arbeitsposition innerhalb des Rahmens 5 der Vorrichtung 1 verfahren. Anschließend wird der Stößel 10 zu dem Anbiegewerkzeug 11b hin verfahren und das Anbiegewerkzeug 11b von dem Stößel 10 der Vorrichtung 1 formschlüssig aufgenommen und an demselben befestigt. Das jeweilige Blech 4 wird danach mittels der Drehvorrichtung 19 seitlich positioniert und mittels des Einlauf-Rollenganges 16 dem Anbiegewerkzeug 11b zugeführt, gespannt und anschließend gleichzeitig die längsseitigen Enden 3 des Bleches 4 im Durchtaktverfahren oder kontinuierlichen Verfahren parallel beidseitig angebogen, wobei während des Anbiegens mindestens der Einlauf-Rollengang 16 abgesenkt ist. Beim Weitertakten bzw. -fördern des Bleches 4 wird der Einlauf-Rollengang 16 wieder angehoben, das Anbiegewerkzeug 11b geöffnet und das Blech 4 entspannt. Nach dem Verfahren des Bleches 4 um das vorgegebene Schrittmaß erfolgt der nächste Anbiegeschritt. Im Anschluss an das vollständige Anbiegen des Bleches 4 wird dieses über den Auslauf-Rollengang 17 von dem Anbiegewerkzeug 11b weggefördert. Nach Abschluss des Anbiegens eines einzelnen Bleches 4 oder mehrerer Bleche 4 wird das Anbiegewerkzeug 11b von dem Stößel 10 der Vorrichtung 1 gelöst und aus der Arbeitsposition innerhalb des Rahmens 5 der Vorrichtung 1 in dessen Park- und Wechselposition außerhalb des Rahmens 5 der Vorrichtung 1 verfahren.

Die fertig angebogenen Bleche 4 können im Anschluss zur Weiterverarbeitung bzw. zur Herstellung von Rohren 2 beispielsweise einer Biegepresse o.dgl. Umformmaschine und anschließend einer Längsschweißmaschine zugeführt werden.

## Patentansprüche

1. Vorrichtung (1) zum Kalibrieren und Richten von hohlen Bauteilen, vorzugsweise geschweißten Rohren (2) , wobei die Vorrichtung (1) aus einem Rahmen (5) mit zwei Seitenständern (6, 7), einer Untertraverse (8) und einer Obertraverse (9) gebildet ist, wobei ein Stößel (10) vorgesehen ist, der mittels einer sich an der Obertraverse (9) abstützenden druckmittelbeaufschlagbaren Zylinderanordnung (12) in Richtung der Untertraverse (8) und zurück verfahrbar ausgebildet ist, und wobei zwischen der Untertraverse (8) und dem Stößel (10) ein Kalibrier- und Richtwerkzeug (11a) vorgesehen ist,
**dadurch gekennzeichnet,**
**dass** ein Anbiegewerkzeug (11b) vorgesehen ist, wobei das Kalibrier- und Richtwerkzeug (11a) auswechselbar an der Untertraverse (8) und dem Stößel (10) angeordnet ist und gegen das Anbiegewerkzeug (11b) zum Anbiegen der seitlichen Enden (3) von Blechen (4) zur Herstellung von Rohren (2) austauschbar ist, wobei das Anbiegewerkzeug (11b) aus einem Unterwerkzeug je seitlichem Ende (3) des jeweils anzubiegenden Bleches (4) und mindestens einem Oberwerkzeug zum gleichzeitigen taktweisen Anbiegen beider seitlichen Enden (3) des Bleches (4) gebildet ist.

2. Vorrichtung nach Anspruch 1,
**dadurch gekennzeichnet,**
**dass** das Kalibier- und Richtwerkzeug (11a) sowie das Anbiegewerkzeug (11b) jeweils aus einer Park- und Wechselposition außerhalb des Rahmens (5) der Vorrichtung (1) in eine Arbeitsposition innerhalb des Rahmens (5) der Vorrichtung (1) und zurück verfahrbar ist.

3. Vorrichtung nach Anspruch 2,
**dadurch gekennzeichnet,**
**dass** die Park- und Wechselposition des Kalibrier- und Richtwerkzeugs (11a) seitlich neben einem der beiden Seitenständer (6, 7) des Rahmens (5) und die Park- und Wechselposition des Anbiegewerkzeugs (11b) seitlich neben dem anderen Seitenständer (7, 6) des Rahmens (5) vorgesehen ist, wobei in jedem der beiden Seitenständer (6, 7) dieselben durchdringende Ausnehmungen (13) zum Verfahren des Kalibrier- und Richtwerkzeugs (11a) sowie des Anbiegewerkzeugs (11b) aus den jeweiligen Park- und Wechselpositionen in die zentrale Arbeitsposition eingeformt sind.

4. Vorrichtung nach einem der Ansprüche 1 bis 3,
**dadurch gekennzeichnet,**
**dass** das Kalibier- und Richtwerkzeug (11a) sowie das Anbiegewerkzeug (11b) von dem Stößel (10) formschlüssig aufnehmbar ist, wobei druckmittelbeaufschlagbare Spannmittel an bzw. in dem Stößel (10) das Kalibier- und Richtwerkzeug (11a) sowie das Anbiegewerkzeug (11b) festspannen.

5. Vorrichtung nach einem der Ansprüche 1 bis 4,
**dadurch gekennzeichnet,**
**dass** der Vorrichtung (1) eine Zuführeinrichtung (14) für das zu kalibrierende und zu richtende Rohr (2) sowie das anzubiegende Blech (4) und eine Abführeinrichtung (15) für das kalibrierte und gerichtete Rohr (2) sowie das angebogene Blech (4) zugeordnet ist.

6. Vorrichtung nach Anspruch 5,
**dadurch gekennzeichnet,**
**dass** die Zuführeinrichtung (14) aus einem Einlauf-Rollengang (16) und die Abführeinrichtung (15) aus einem Auslauf-Rollengang (17) gebildet ist.

7. Vorrichtung nach Anspruch 6,
**dadurch gekennzeichnet,**
**dass** der Einlauf-Rollengang (16) und der Auslauf-Rollengang (17) absenkbar bzw. anhebbar ausgebildet sind.

8. Vorrichtung nach einem der Ansprüche 1 bis 7,
**dadurch gekennzeichnet,**
**dass** in Förderrichtung vor und hinter dem Kalibrier- und Richtwerkzeug (11a) die Vorrichtung (1) zentral angeordnete Prismenauflagen (18) für das jeweilige Rohr (2) aufweist, die jeweils über mindestens einen druckmittelbeaufschlagbaren Zylinder in vertikaler Richtung verfahrbar sind.

9. Vorrichtung nach einem der Ansprüche 1 bis 8,
**dadurch gekennzeichnet,**
**dass** im Bereich des Einlauf-Rollenganges (16) und/oder des Auslauf-Rollenganges (17) eine zentral angeordnete Dreheinrichtung (19) zum Drehen des jeweiligen Rohres (2) und/oder zum seitlichen Positionieren des jeweiligen Bleches (4) vor dem Anbiegen vorgesehen ist.

10. Vorrichtung nach Anspruch 9,
**dadurch gekennzeichnet,**
**dass** die Dreheinrichtung (19) aus mehreren zwischen parallelen Rollen (20) des Einlauf-Rollenganges (16) und/oder des Auslauf-Rollenganges (17) angeordneten, quer zu den Rollen (20) des Einlauf-Rollenganges (16) und/oder des Auslauf-Rollenganges (17) verlaufenden Rollenpaaren (21) besteht, die motorisch angetrieben sind.

11. Vorrichtung nach einem der Ansprüche 1 bis 10,
**dadurch gekennzeichnet,**
**dass** zum mittigen Ausrichten des jeweiligen Bleches (4) eine Zentriereinrichtung vorgesehen ist.

12. Verfahren zum Kalibrieren und Richten von hohlen Bauteilen, vorzugsweise geschweißten Rohren (2) sowie zum Anbiegen von seitlichen Enden (3) von Blechen (4) zur Herstellung von Rohren (2) mit einer Vorrichtung (1) nach den Ansprüchen 1 bis 10, **gekennzeichnet durch folgende Verfahrensschritte,**
a) zum Kalibrieren und Richten eines Rohres (2) oder mehrerer Rohre (2) wird das Kalibrier- und Richtwerkzeug (11a) aus einer Park- und Wechselposition in eine Arbeitsposition verfahren,
b) anschließend wird der Stößel (10) der Vorrichtung (1) zu dem Kalibrier- und Richtwerkzeug (11a) hin verfahren und das Kalibrier- und Richtwerkzeug (11a) von dem Stößel (10) formschlüssig aufgenommen und an demselben befestigt,
c) das jeweilige Rohr (2) wird danach mittels eines Einlauf-Rollenganges (16) dem Kalibrier- und Richtwerkzeug (11a) zugeführt und in dem Kalibrier- und Richtwerkzeug (11a) schrittweise entsprechend des Maßes des Kalibrier- und Richtwerkzeugs (11a) kalibriert,
d) nach Beendigung jedes einzelnen Schrittes beim Kalibrieren erfolgt ggf. ein Richten des Rohres (2), wobei eine Dreheinrichtung (19) das jeweilige Rohr (2) nach einem Absenken des Einlauf-Rollenganges (16) und/oder eines Auslauf-Rollenganges (17) in die korrekt zu richtende Position dreht und bei Erreichen der korrekten Position Prismenauflagen (18) gegen das Rohr (2) verfahren werden, wobei durch die gegen das Rohr (2) wirkende Kraft das Richten erfolgt,
e) im Anschluss an die vollständige Kalibrierung und das vollständige Richten des Rohres (2) wird dieses über den Auslauf-Rollengang (17) von dem Kalibrier- und Richtwerkzeug (11a) weggefördert,
f) nach Abschluss der Kalibrierung und dem Richten eines einzelnen Rohres (2) oder mehrerer Rohre (2) wird das Kalibrier- und Richtwerkzeug (11a) von dem Stößel (10) der Vorrichtung (1) gelöst und aus der Arbeitsposition in dessen Park- und Wechselposition verfahren,
g) zum Anbiegen der seitlichen Enden (3) von Blechen (4) zur Herstellung von Rohren (2) wird das Anbiegewerkzeug (11b) aus einer Park- und Wechselposition in die Arbeitsposition verfahren,
h) anschließend wird der Stößel (10) zu dem Anbiegewerkzeug (11b) hin verfahren und das Anbiegewerkzeug (11b) von dem Stößel (10) der Vorrichtung (1) formschlüssig aufgenommen und an demselben befestigt,
i) das jeweilige Blech (4) wird danach mittels der Dreheinrichtung (19) seitlich positioniert und mittels des Einlauf-Rollenganges (16) dem Anbiegewerkzeug (11b) zugeführt, gespannt und anschließend gleichzeitig die längsseitigen Enden (3) des Bleches (4) im Durchtaktverfahren oder kontinuierlichen Verfahren parallel beidseitig angebogen, wobei während des Anbiegens mindestens der Einlauf-Rollengang (16) abgesenkt ist,
j) beim Weitertakten bzw. -fördern des Bleches (4) wird das Anbiegewerkzeug (11b) geöffnet, gleichzeitig der Einlauf-Rollengang (16) wieder angehoben und das Blech (4) entspannt,
k) nach dem Verfahren des Bleches (4) um das vorgegebene Schrittmaß erfolgt der nächste Anbiegeschritt,
l) im Anschluss an das vollständige Anbiegen des Bleches (4) wird dieses über den Auslauf-Rollengang (17) von dem Anbiegewerkzeug (11b) weggefördert und mittels eines Hebezeugs entnommen,
m) nach Abschluss des Anbiegens eines einzelnen Bleches (4) oder mehrerer Bleche (4) wird das Anbiegewerkzeug (11b) von dem Stößel (10) der Vorrichtung (1) gelöst und aus der Arbeitsposition in dessen Park- und Wechselposition verfahren.

## Claims

1. A device (1) for calibrating and straightening hollow components, preferably welded pipes (2), the device (1) being composed of a frame (5) having two side stands (6, 7), a lower cross member (8) and an upper cross member (9), a ram (10) being provided, said ram (10) being movable toward the lower cross member (8) and back by means of a pressure-operable cylinder assembly (12) supported on the upper cross member (9), and a calibrating and straightening tool (11a) being provided between the lower cross member (8) and the ram (10),
**characterized in that**
a bending tool (11b) is provided, the calibrating and straightening tool (11a) being changeably disposed on the lower cross member (8) and on the ram (10) and being replaceable with the bending tool (11b) for bending the lateral ends (3) of sheets (4) to produce pipes (2), the bending tool (11b) being composed of one lower tool per lateral end (3) of the sheet (4) to be bent and at least one upper tool for simultaneous cycled bending of both lateral ends (3) of the sheet (4).

2. The device according to claim 1,
**characterized in that**
the calibrating and straightening tool (11a) and the bending tool (11b) can each be moved from a parking and changing position outside the frame (5) of the device (1) into a working position within the frame (5) of the device (1) and back.

3. The device according to claim 2,
**characterized in that**
the parking and changing position of the calibrating and straightening tool (11a) is located sideways next to one of the two side stands (6, 7) of the frame (5) and the parking and changing position of the bending tool (11b) is located sideways next to the other side stand (7, 6) of the frame (5), the same through-openings (13) for moving the calibrating and straightening tool (11a) and the bending tool (11b) from the respective parking and changing positions into the central working position being formed in each of the two side stands (6, 7).

4. The device according to any one of claims 1 to 3,
**characterized in that**
the calibrating and straightening tool (11a) and the bending tool (11b) can be form-fittingly received by the ram (10), pressure-operable clamping means on and in the ram (10) clamping the calibrating and straightening tool (11a) and the bending tool (11b).

5. The device according to any one of claims 1 to 4,
**characterized in that**
a feeding device (14) for the pipe (2) to be calibrated and straightened and for the sheet (4) to be bent and a discharging device (15) for the calibrated and straightened pipe (2) and for the bent sheet (4) are assigned to the device (1).

6. The device according to claim 5,
**characterized in that**
the feeding device (14) is formed by an inlet roller conveyor (16) and the discharging device (15) is formed by an outlet roller conveyor (17).

7. The device according to claim 6,
**characterized in that**
the inlet roller conveyor (16) and the outlet roller conveyor (17) can be lifted and lowered.

8. The device according to any one of claims 1 to 7,
**characterized in that**
upstream and downstream of the calibrating and straightening tool (11a) in the conveying direction, the device (1) has centrally disposed V-blocks (18) for the respective pipe (2), each V-block being movable in the vertical direction by means of at least one pressure-operable cylinder.

9. The device according to any one of claims 1 to 8,
**characterized in that**
a centrally disposed rotating device (19) for rotating the respective pipe (2) and/or for laterally positioning the respective sheet (4) prior to bending is provided in the area of the inlet roller conveyor (16) and/or of the outlet roller conveyor (17).

10. The device according to claim 9,
**characterized in that**
the rotating device (19) is composed of multiple motor-driven roller pairs (21) which are disposed between parallel rollers (20) of the inlet roller conveyor (16) and/or of the outlet roller conveyor (17) and extend perpendicular to the rollers (20) of the inlet roller conveyor (16) and/or of the outlet roller conveyor (17).

11. The device according to any one of claims 1 to 10,
**characterized in that**
a centering device is provided for centering the respective sheet (4).

12. A method for calibrating and straightening hollow components, preferably welded pipes (2), and for bending lateral ends (3) of sheets (4) to produce pipes (2) using a device (1) according to claims 1 to 10,
**characterized by the following method steps:**
a) in order to calibrate and straighten a pipe (2) or multiple pipes (2), the calibrating and straightening tool (11a) is moved from a parking and changing position into a working position,
b) then the ram (10) of the device (1) is moved toward the calibrating and straightening tool (11a) and the calibrating and straightening tool (11a) is form-fittingly received by the ram (10) and fixed thereto,
c) the respective pipe (2) is then fed to the calibrating and straightening tool (11a) by means of an inlet roller conveyor (16) and is gradually calibrated within the calibrating and straightening tool (11a) according to the dimensions of the calibrating and straightening tool (11a),
d) once each individual step of calibration is complete, the pipe (2) may be straightened, a rotating device (19), after lowering of the inlet roller conveyor (16) and/or of an outlet roller conveyor (17), rotating the respective pipe (2) into the correct position for straightening, and V-blocks (18) being moved against the pipe (2) upon arrival of the pipe (2) in the correct position, the pipe (2) being straightened by the force acting against the pipe (2),
e) following full calibration and full straightening of the pipe (2), the pipe (2) is conveyed away from the calibrating and straightening tool (11a) via the outlet roller conveyor (17),
f) once calibration and straightening of a single pipe (2) or of multiple pipes (2) is complete, the calibrating and straightening tool (11a) is detached from the ram (10) of the device (1) and is moved from the working position into its parking and changing position,
g) in order to bend the lateral ends (3) of sheets (4) to produce pipes (2), the bending tool (11b) is moved from a parking and changing position into the working position,
h) then the ram (10) is moved toward the bending tool (11b) and the bending tool (11b) is form-fittingly received by the ram (10) of the device (1) and fixed thereto,
i) the respective sheet (4) is then laterally positioned by means of the rotating device (19) and is fed to the bending tool (11b) by means of the inlet roller conveyor (16), the sheet (4) is clamped, and then the longitudinal ends (3) of the sheet (4) are simultaneously bent in parallel on both sides in a cycled process or a continuous process, at least the inlet roller conveyor (16) being in the lowered position during bending,
j) when the sheet (4) is cycled or conveyed onward, the bending tool (11b) is opened, the inlet roller conveyor (16) is simultaneously lifted again and the sheet (4) is unclamped,
k) once the sheet (4) has been moved by the predefined increment, the next bending step takes place,
l) following full bending of the sheet (4), the sheet (4) it is conveyed away from the bending tool (11b) via the outlet roller conveyor (17) and is removed by means of a lifting device,
m) once bending of a single sheet (4) or of multiple sheets (4) is complete, the bending tool (11b) is detached from the ram (10) of the device (1) and is moved from the working position into its parking and changing position.

## Revendications

1. Dispositif (1) pour calibrer et dresser des composant creux, de préférence des tubes soudés (2), le dispositif (1) étant formé par un cadre (5) ayant deux montants latéraux (6, 7), une traverse inférieure (8) et an traverse supérieure (9), un poussoir (10) étant prévu, ledit poussoir (10) étant déplaçable vers la traverse inférieure (8) et de retour par un ensemble de cylindre (12) actionné par pression s'appuyant sur la traverse supérieure (9) et un outil de calibrage et de dressage (11a) étant prévu entre la traverse inférieure (8) et le poussoir (10),
**caractérisé en ce**
**qu'**un outil de pliage (11b) est prévu, l'outil de calibrage et de dressage (11a) étant remplaçable et disposé sur la traverse inférieure (8) et sur le poussoir (10) et étant remplaçable par l'outil de pliage (11b) pour plier les extrémités latérales (3) de tôles (4) afin de produire des tubes (2), l'outil de pliage (11b) étant formé par un outil inférieur par extrémité latérale (3) de la tôle (4) à plier et au moins un outil supérieur pour plier simultanément de manière cadencée les deux extrémités latérales (3) de la tôle.

2. Dispositif selon la revendication 1,
**caractérisé en ce que**
l'outil de calibrage et de dressage (11a) et l'outil de pliage (11b) sont déplaçables chacun d'une position de stationnement et de remplacement hors du cadre (5) du dispositif (1) dans une position de travail à l'intérieur du cadre (5) du dispositif (1) et de retour.

3. Dispositif selon la revendication 2,
**caractérisé en ce que**
la position de stationnement et de remplacement de l'outil de calibrage et de dressage (11a) est située latéralement à côté d'un desdits deux montants latéraux (6, 7) du cadre (5) et la position de stationnement et de remplacement de l'outil de pliage (11b) est située latéralement à côté de l'autre montant latéral (7, 6) du cadre (5), les mêmes trous traversants (13) pour déplacer l'outil de calibrage et de dressage (11a) et l'outil de pliage (11b) des positions de stationnement et de remplacement respectifs vers la position de travail centrale étant formés dans chacun des deux montants latéraux (6, 7).

4. Dispositif selon l'une quelconque des revendications 1 à 3,
**caractérisé en ce que**
l'outil de calibrage et de dressage (11a) et l'outil de pliage (11b) peuvent être reçus par le poussoir (10), des moyens de serrage actionnés par pression sur et dans le poussoir (10) serrant l'outil de calibrage et de dressage (11a) et l'outil de pliage (11b).

5. Dispositif selon l'une quelconque des revendications 1 à 4,
**caractérisé en ce**
**qu'**un dispositif d'alimentation (14) pour le tube (2) à calibrer et dresser et pour la tôle (4) à plier et un dispositif d'enlèvement (15) pour le tube (2) calibré et dressé et pour la tôle (4) pliée sont assignés au dispositif (1).

6. Dispositif selon la revendication 5,
**caractérisé en ce que**
le dispositif d'alimentation (14) est formé par un train de rouleaux d'entrée (16) et le dispositif d'enlèvement (15) est formé par un train de rouleaux de sortie (17).

7. Dispositif selon la revendication 6,
**caractérisé en ce que**
le train de rouleaux d'entrée (16) et le train de rouleaux de sortie (17) peuvent être baissés et soulevés.

8. Dispositif selon l'une quelconque des revendications 1 à 7,
**caractérisé en ce**
**qu'**en amont et en aval de l'outil de calibrage et de dressage (11a) dans la direction de transport, le dispositif (1) a des blocs en V (18) disposés centralement pour le tube (2) respectif, chaque bloc en V étant déplaçable dans la direction verticale par au moins un cylindre actionné par pression.

9. Dispositif selon l'une quelconque des revendications 1 à 8,
**caractérisé en ce**
**qu'**un dispositif de rotation (19) disposé centralement pour tourner le tube (2) respectif et/ou positionner latéralement la tôle (4) respective avant le pliage est disposé dans la zone du train de rouleaux d'entrée (16) et/ou du train de rouleaux de sortie (17).

10. Dispositif selon la revendication 9,
**caractérisé en ce que**
le dispositif de rotation (19) est formé par plusieurs paires de rouleaux (21) qui sont disposés entre des rouleaux parallèles (20) du train de rouleaux d'entrée (16) et/ou du train de rouleaux de sortie (17) et s'étendent perpendiculairement aux rouleaux (20) du train de rouleaux d'entrée (16) et/ou du train de rouleaux de sortie (17).

11. Dispositif selon l'une quelconque des revendications 1 à 10,
**caractérisé en ce**
**qu'**un dispositif de centrage est prévu pour centrer la tôle (4) respective.

12. Procédé pour calibrer et dresser des composants creux, de préférence des tubes soudés (2), et pour plier des extrémités latérales (3) de tôles (4) afin de produire des tubes (2) en utilisant un dispositif (1) selon les revendications 1 à 10,
**caractérisé par les étapes suivantes :**
a) afin de calibrer et dresser un tube (2) ou plusieurs tubes (2), l'outil de calibrage et de dressage (11a) est déplacé d'une position de stationnement et de remplacement vers une position de travail,
b) puis le poussoir (10) du dispositif (1) est déplacé vers l'outil de calibrage et de dressage (11a) et l'outil de calibrage et de dressage (11a) est reçu par le poussoir (10) par liaison par forme et fixé à celui-ci,
c) le tube (2) respectif est puis introduit dans l'outil de calibrage et de dressage (11a) par un train de rouleaux d'entrée (16) et calibré graduellement dans l'outil de calibrage et de dressage (11a) selon les dimensions de l'outil de calibrage et de dressage (11a),
d) après le complètement de chaque étape de calibrage individuelle, le tube (2) peut être dressée, un dispositif de rotation (19), après le baissement du train de rouleaux d'entrée (16) et/ou d'un train de rouleaux de sortie (17), tournant le tube (2) respectif dans la position correcte pour le dressage, et des blocs en V (18) étant déplacés contre le tube (2) à l'arrivée du tube (2) dans la position correcte, le tube (2) étant dressé par la force agissant sur le tube (2),
e) à la suite du calibrage complet et du dressage complet du tube (2), le tube (2) est éloigné de l'outil de calibrage et de dressage (11a) via le train de rouleaux de sortie (17),
f) après le complètement du calibrage et du dressage d'un seul tube (2) ou de plusieurs tubes (2), l'outil de calibrage et de dressage (11a) est détaché du poussoir (10) du dispositif (1) et déplacé de la position de travail dans a position de stationnement et de remplacement,
g) pour plier les extrémités latérales (3) de tôles (4) afin to produire des tubes (2), l'outil de pliage (11b) est déplacé d'une position de stationnement et de remplacement dans la position de travail,
h) puis le poussoir (10) est déplacé vers l'outil de pliage (11b) et l'outil de pliage (11b) est reçu par le poussoir (10) du dispositif (1) par liaison par forme et fixé à celui-ci,
i) la tôle (4) respective est puis positionnée latéralement par le dispositif de rotation (19) et introduite dans l'outil de pliage (11b) par le train de rouleaux d'entrée (16), la tôle (4) est serrée et puis les extrémités longitudinales (3) de la tôle (4) sont pliées simultanément des deux côtes en parallèle dans une processus cadencé ou dans un processus continu, au moins le train de rouleaux d'entrée (16) étant dans la position baissée durant le pliage,
j) lorsque la tôle (4) est cadencée ou transportée en avant, l'outil de pliage (11b) est ouvert, le train de rouleaux d'entrée (16) est soulevé simultanément et la tôle (4) est desserrée,
k) après le déplacement de la tôle (4) par l'incrément définie, l'étape de pliage prochaine est effectuée,
l) à la suite du pliage complet de la tôle (4), la tôle (4) est éloignée de l'outil de pliage (11b) via le train de rouleaux de sortie (17) et enlevée par un dispositif de levage,
m) après le complètement du pliage d'une seule tôle (4) ou de plusieurs tôles (4), l'outil de pliage (11b) est détaché du poussoir (10) du dispositif (1) et déplacé de la position de travail dans son position de stationnement et de remplacement.
